# EUROPÄISCHE PATENTANMELDUNG

(11) **EP 4 518 039 A1**
(43) Veröffentlichungstag der Anmeldung: **05.03.2025**
(21) Anmeldenummer: 23193759.0
(22) Anmeldetag: 28.08.2023
(51) Int. Cl.: H01R 13/518

(54) **HALTERAHMEN UND STECKVERBINDER**

(71) Anmelder: Stäubli Electrical Connectors AG, 4123 Allschwil (CH)
(72) Erfinder: LINDER, Andreas, 4244 Röschenz (CH); MASTROVITO, Andrea, 4142 Münchenstein (CH)
(74) Vertreter: Frischknecht, Harry Ralph

(57) **Zusammenfassung**

Ein Halterahmen (1) ist für die Aufnahme von mindestens einem Steckverbinderelement (2) ausgebildet,
wobei der Halterahmen (1) genau zwei identisch zueinander ausgebildete Rahmenteile (3) umfasst,
wobei jedes der Rahmenteile (3) mindestens eine Lagerstruktur (4) für die Lagerung des mindestens einen Steckverbinderelements (2) aufweist,
wobei jedes der Rahmenteile (3) eine erste Verbindungsstruktur (5) und eine zweite Verbindungsstruktur (6) aufweist, wobei die erste Verbindungsstruktur (5) des einen Rahmenteils (3) und die zweite Verbindungsstruktur (6) des anderen Rahmenteils (3) zur Verbindung der beiden Rahmenteile (3) miteinander in einen Eingriff bringbar sind, und
wobei im verbundenen Zustand die beiden Rahmenteile (3) einen Aufnahmeraum (7) für das mindestens eine Steckverbinderelement (2) bereitstellen.

## Beschreibung

### TECHNISCHES GEBIET

Die vorliegende Erfindung betrifft einen Halterahmen für mindestens einen Steckverbinder nach Anspruch 1 bzw. nach Anspruch 3 und einen elektrischen Steckverbinder nach Anspruch 16.

### STAND DER TECHNIK

Aus dem Stand der Technik sind modular zusammensetzbare Steckverbinder bekannt geworden. Typischerweise umfassen derartige Steckverbinder ein Rahmenelement, in welchem verschiedene Steckverbinderelemente angeordnet sind. Beispielsweise offenbart die EP 4 169 130 einen derartigen Steckverbinder.

Die EP 2 920 849 offenbart einen Halterahmen für einen Steckverbinder. Der Halterahmen besteht dabei aus einer Rahmenbasis und einem Sicherungsrahmen, der wiederum aus zwei einzelnen Teile besteht. Die EP 2 920 849 ist bezüglich der Montage, insbesondere der maschinellen Montage, nachteilig ausgebildet. Insbesondere benötigt die Montage vergleichsweise viel Zeit.

### DARSTELLUNG DER ERFINDUNG

Ausgehend von diesem Stand der Technik liegt der Erfindung eine Aufgabe zugrunde, einen Halterahmen für die Aufnahme eines Steckverbinderelements anzugeben, welcher die Nachteile des Standes der Technik überwindet. Insbesondere ist es eine besonders bevorzugte Aufgabe der vorliegenden Erfindung, einen Halterahmen für die Aufnahme eines Steckverbinderelements anzugeben, welcher einfacher montierbar und/oder produzierbar ist.

Diese und andere Aufgaben löst der Gegenstand von Anspruch 1. Demgemäss ist ein Halterahmen für die Aufnahme von mindestens einem Steckverbinderelement ausgebildet. Der Halterahmen umfasst bzw. beinhaltet genau zwei identisch zueinander ausgebildete Rahmenteile. Jedes der Rahmenteile weist mindestens eine Lagerstruktur für die Lagerung des mindestens einen Steckverbinderelements auf. Jedes der Rahmenteile weist eine erste Verbindungsstruktur und eine zweite Verbindungsstruktur auf, wobei die erste Verbindungsstruktur des einen Rahmenteils und die zweite Verbindungsstruktur des anderen Rahmenteils zur Verbindung der beiden Rahmenteile miteinander in einen Eingriff bringbar sind. Im verbundenen Zustand stellen die beiden Rahmenteile einen Aufnahmeraum für das mindestens eine Steckverbinderelement bereit.

Der Halterahmen weist den Vorteil auf, dass dieser aus nur zwei Elementen besteht und somit sehr einfach montierbar ist.

Der Aufnahmeraum weist im Wesentlichen die Form eines Quaders auf. Die Steckverbinderelemente ragen vorzugsweise aus dem Aufnahmeraum heraus.

Die Lagerstruktur ist derart ausgebildet, dass das Steckverbinderelement fest im Halterahmen gelagert ist. Das Steckverbinderelement umfasst mindestens ein elektrisches oder fluidisches Kontaktelement, mit welchem das Steckverbinderelement mit einem entsprechenden Kontaktelement eines anderen Steckverbinderelement verbunden werden kann.

Die Lagerstruktur ist vorzugsweise derart am Rahmenteil angeordnet, dass die Lagerstruktur dem Aufnahmeraum zugewandt ist; das heisst die Lagerstruktur liegt innerhalb des Aufnahmeraums. Alternativerweise ist die Lagerstruktur derart am Rahmenteil angeordnet, dass die Lagerstruktur dem Aufnahmeraum abgewandt ist; das heisst die Lagerstruktur liegt ausserhalb des Aufnahmeraums.

Vorzugsweise wird der Halterahmen ausschliesslich aus den beiden Rahmenteilen bereitgestellt.

Vorzugsweise sind die Rahmenteile identisch zueinander ausgebildet, derart dass diese beiden Rahmenteile zum Halterahmen zusammenfügbar sind bzw. derart dass diese beiden Rahmenteile hermaphroditisch zum Halterahmen zusammenfügbar sind.

Die identische Ausbildung der beiden zu einem Halterahmen zusammenzufügenden Rahmenteile weist ein Vorteil in der Herstellung und in der Lagerhaltung auf, da für eine Rahmengrösse jeweils nur eine einzige Form eines Rahmenelements herzustellen ist.

Vorzugsweise sind die beiden Rahmenteile derart ausgebildet, dass diese in einer relativen Winkelorientierung von 180° um eine Schwenkachse zueinander zusammenfügbar sind. Die Schwenkachse verläuft dabei durch den Mittelpunkt der beiden Rahmenteile bzw. des Aufnahmeraums im zusammengefügten Zustand und rechtwinklig zu einer Ebene, die durch die Vorderkante der Rahmenteile aufgespannt wird.

Diese Art der Ausbildung bringt einen Vorteil bei der Montage. Bezüglich der Orientierung im Raum müssen die beiden Rahmenteile in die gleiche Lage zueinander gebracht werden und sind dann lediglich um die Schwenkachse zu orientieren, so dass die Verbindungstrukturen miteinander in Eingriff bringbar sind.

Ein Halterahmen nach Anspruch 3 löst die Aufgabe der Bereitstellung eines modularen Halterahmens, der für die Aufnahme von mindestens einen Steckverbinderelement ausgebildet ist. Der Halterahmen nach Anspruch 4 umfasst mindestens zwei Rahmenteile. Mindestens zwei der genannten Rahmenteile, die einander gegenüberliegen, weisen mindestens eine Lagerstruktur für die Lagerung des mindestens einen Steckverbinderelements auf. Jedes der Rahmenteile weist eine erste Verbindungsstruktur und eine zweite Verbindungsstruktur auf. Die erste Verbindungsstruktur von einem Rahmenteil und die zweite Verbindungsstruktur eines anderen Rahmenteils sind zur Verbindung der beiden Rahmenteile miteinander in einen Eingriff bringbar. Im verbundenen Zustand stellen die Rahmenteile einen Aufnahmeraum für das mindestens eine Steckverbinderelement bereit.

In der Folge werden nun bevorzugte Ausführungsformen bzw. optionale Merkmale für die Halterahmen gemäss den beiden unabhängigen Ansprüchen 1 und 3 genauer beschrieben.

Vorzugsweise ist die erste Verbindungsstruktur unterschiedlich zur zweiten Verbindungsstruktur ausgebildet. Alternativerweise ist die erste Verbindungsstruktur identisch zur zweiten Verbindungsstruktur ausgebildet.

Vorzugsweise sind die Verbindungsstrukturen derart ausgebildet, dass zwischen der ersten Verbindungsstruktur eines der genannten Rahmenteil und der zweiten Verbindungsstruktur eines anderen der genannten Rahmenteils eine formschlüssige und/oder eine kraftschlüssige Verbindung bereitstellbar ist.

Vorzugsweise sind die Verbindungsstrukturen derart ausgebildet, dass ausschliesslich die Verbindungsstrukturen als solche die Verbindung zwischen den beiden Rahmenteilen bereitstellen. Das heisst der Einsatz von Drittmittelen, wie Schrauben oder Nieten, entfällt.

In einer Variante ist eine der beiden Verbindungsstrukturen elastisch federnd ausgebildet und die andere der beiden Verbindungsstrukturen ist starr ausgebildet. In einer alternativen Variante sind beide Verbindungsstrukturen elastisch federnd ausgebildet.

Vorzugsweise liegen die Verbindungsstrukturen in zwei bezüglich des Aufnahmeraums diametral gegenübereinander liegenden Eckbereichen des Aufnahmeraums bzw. des Halterahmens.

Vorzugsweise weist die erste Verbindungsstruktur eine erste Raststruktur und die zweite Verbindungsstruktur weist eine zweite Raststruktur auf. Im verbundenen Zustand ist die erste Raststruktur mit der zweiten Raststruktur verrastet.

Vorzugsweise weist die erste Raststruktur mindestens eine Rastlasche auf und die zweite Raststruktur weist mindestens eine Rastaufnahme auf, in welche die Rastlasche verrastend eingreift.

Die Rastlasche ist vorzugsweise als elastisch gefederte Rastlasche ausgebildet. Die Rastaufnahme ist vorzugsweise als starre Rastaufnahme ausgebildet.

Vorzugsweise weist die erste Raststruktur zwei, insbesondere genau zwei, Rastlaschen auf, welche beabstandet zueinander liegen. Weiter weist die zweite Raststruktur ebenfalls zwei, insbesondere genau zwei, Rastaufnahmen auf. Im verbundenen Zustand liegen die Rastaufnahmen zwischen den Rastlaschen und jede der Rastlaschen greift in die zugeordnete Rastaufnahme verrastend ein.

Vorzugsweise greift die Rastlasche derart in die Rastaufnahme ein, dass die Rastlasche bezüglich einer Bewegung in eine erste Richtung fest in der Rastaufnahme liegt.

Unter der Ausdrucksweise fest wird verstanden, dass wenn die Rastlasche im Eingriff mit der Rastaufnahme ist, eine Relativverschiebung zwischen Rastlasche und Rastaufnahme ohne Krafteinwirkung verunmöglicht ist.

Vorzugsweise umgreifen die mindestens zwei Rastlaschen die mindestens zwei Rastaufnahmen derart, dass die beiden Rastlaschen bezüglich einer Bewegung in eine zweite Richtung fest in den beiden Rastlaschen liegen.

Vorzugsweise hintergreift die mindestens eine Rastlasche bezüglich einer Verrastung in eine dritte Richtung die Rastaufnahme. Besonders bevorzugt weist jedes der Rahmenelemente eine Anschlagsfläche aufweist, welche derart orientiert ist, dass die Steckverbinderelemente durch das besagte Hintergreifen der Rastlasche und durch den Kontakt mit dem Anschlagsflächen im Innenraum geklemmt sind.

Die erste Richtung steht rechtwinklig zur zweiten Richtung und die dritte Richtung steht rechtwinklig zur ersten und zur zweiten Richtung.

Vorzugsweise weist die mindestens eine Rastlasche ein festes Ende auf, mit welchem die mindestens eine Rastlasche am besagten Rahmenteil angeformt ist. Weiter weist die mindestens eine Rastlasche ein freies Ende auf, welches gegenüber dem festen Ende liegt. Vom besagten Rahmenteil steht ein Fortsatz ab, welcher Fortsatz beabstandet zur Rastlasche und in der gleichen Richtung wie die Rastlasche verläuft.

Vorzugsweise ist der Halterahmen so ausgebildet,
dass für den Eingriff der beiden Verbindungsstukturen ineinander bezüglich einer ersten Richtung
   - die erste Verbindungsstruktur eine erste Aussenfläche und eine parallel und beabstandet dazu verlaufende zweite Aussenfläche aufweist, und
   - die zweite Verbindungsstruktur eine erste Innenfläche und eine parallel und beabstandet dazu zweite Innenfläche aufweist, wobei im verbundenen Zustand die erste Aussenfläche in Kontakt mit der ersten Innenfläche und die zweite Aussenfläche in Kontakt mit der zweiten Innenfläche bringbar ist; und/oder
dass für den Eingriff der beiden Verbindungsstukturen ineinander bezüglich einer zweiten Richtung, welche rechtwinklig zur ersten Richtung verläuft,
   - die erste Verbindungsstruktur eine dritte Innenfläche und eine parallel und beabstandet dazu verlaufende vierte Innenfläche aufweist, und
   - die zweite Verbindungsstruktur eine dritte Aussenfläche und eine parallel und beabstandet dazu verlaufende vierte Innenfläche aufweist, wobei die dritte Innenfläche in Kontakt mit der dritten Aussenfläche und die vierte Innenfläche in Kontakt mit der vierten Aussenfläche bringbar ist; und/oder
dass für den Eingriff der beiden Verbindungsstukturen ineinander bezüglich einer dritten Richtung, welche rechtwinklig zu der ersten Richtung und zu der zweiten Richtung verläuft,
   - die erste Verbindungsstruktur eine fünfte Innenfläche, und
   - die zweite Verbindungsstruktur eine fünfte Aussenfläche aufweist, wobei die fünfte Innenfläche in Kontakt mit der fünften Aussenfläche bringbar ist.

Vorzugsweise sind die erste Aussenfläche, die erste Innenfläche, die zweite Aussenfläche und die zweite Innenfläche jeweils parallel zur ersten Richtung orientiert. Vorzugsweise sind die dritte Innenfläche, die vierte Innenfläche, die dritte Aussenfläche und die vierte Aussenfläche jeweils parallel zur zweiten Richtung orientiert. Vorzugsweise sind die fünfte Aussenfläche und die fünfte Innenfläche jeweils parallel zur dritten Richtung orientiert.

Die besagten Innenflächen bzw. Aussenflächen sind an der Stelle, in welcher die Innenflächen mit den Aussenflächen in Kontakt kommen, als ebene Flächen ausgebildet.

Vorzugsweise sind die besagten Flächen an der oben beschriebenen mindestens eine Rastausnehmung und an der oben beschriebenen mindestens einen Rastlasche verwirklicht.

Vorzugsweise weist jedes Rahmenteil einen ersten Rahmensteg und einen zweiten Rahmensteg auf, wobei der zweite Rahmensteg in einem Winkel (α, alpha) winklig geneigt zum ersten Rahmensteg verläuft. Der Winkel (α, alpha) ist vorzugsweise 90°. Bei einem Winkel (α, alpha) von 90° weist das Rahmenteile die Form eines "L" auf.

Vorzugsweise ist die erste Verbindungsstruktur am freien Ende des ersten Rahmenstegs angeordnet. Vorzugsweise ist die zweite Verbindungsstruktur am freien Ende des zweiten Rahmenstegs angeordnet. Vorzugsweise ist der erste Rahmensteg länger als oder kürzer als oder gleich lang wie der zweite Rahmensteg ausgebildet.

Vorzugsweise weist einer der Rahmenstege ein vom Rahmensteg abragenden Flanschabschnitt auf, wobei der Flanschabschnitt Eingriffstrukturen aufweist. Die Eingriffstrukturen sind für den Eingriff mit einem weiteren Halterahmen, der Teil eines weiteren Steckverbinders ist, und/oder für die Verbindung mit einem Gehäuse ausgebildet.

Vorzugsweise weisen die Verbindungsstrukturen Anschrägungen auf, welche den Vorgang des Eingreifens der Verbindungsstrukturen ineinander begünstigen.

Ein elektrischer Steckverbinder umfasst einen Halterahmen nach obiger Beschreibung und mindestens ein in den genannten Lagerstrukturen gelagertes Steckverbinderelement.

Vorzugsweise ist die genannte Lagerstruktur mindestens eine Ausnehmung, die sich von der Seite des Aufnahmeraums in das Rahmenteil hinein erstreckt und das Steckverbinderelement weist vorzugsweise mindestens eine Erhebung auf, welche in die mindestens eine Ausnehmung eingreift. Alternativerweise ist die Lagerstruktur mindestens eine Erhebung, die sich von der Seite des Aufnahmeraums vom Rahmenteil weg erstreckt und das Steckverbinderelement weist mindestens eine Ausnehmung auf, in welche die mindestens eine Erhebung eingreift. Bei beiden Varianten findet der Eingriff im Inneren des Aufnahmeraums statt.

In einer weiteren Alternative ist die Lagerstruktur mindestens eine Ausnehmung, welche sich von ausserhalb des Aufnahmeraums in das Rahmenteil hinein erstreckt, und das Steckverbinderelement weist mindestens einen Federarm mit einer Erhebung auf, welche in die mindestens eine Ausnehmung eingreift. In einer weiteren Alternative ist die Lagerstruktur mindestens eine Erhebung, welche sich von ausserhalb des Aufnahmeraums vom Rahmenteil weg erstreckt, und dass das Steckverbinderelement mindestens einen Federarm mit einer Ausnehmung aufweist, in welche die mindestens eine Erhebung eingreift.

Ein Verfahren zur Montage eines Steckerverbinders ist dadurch charakterisiert, dass in einem ersten Schritt das mindestens eine Steckverbinderelement mit mindestens einem Rahmenteil verbunden wird und dass in einem nachfolgenden zweiten Schritt, das andere Rahmenteil mit dem besagten Rahmenteil verbunden wird. Ein alternatives Verfahren ist dadurch charakterisiert, dass in einem ersten Schritt die Rahmenteile miteinander verbunden werden und dass in einem nachfolgenden zweiten Schritt, das mindestens eine Steckverbinderelement in den Aufnahmeraum eingesetzt wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Halterahmens gemäss einer Ausführungsform der vorliegenden Erfindung vor der Montage;
- Fig. 2: eine perspektivische Ansicht des Halterahmens nach Figur 1 mit Steckverbinderelementen während der Montage;
- Fig. 3: eine perspektivische Ansicht des Halterahmens nach Figuren 1 und 2 im montierten Zustand;
- Fig. 4: eine Seitenansicht des Halterahmens nach den vorhergehenden Figuren im montierten Zustand;
- Fig. 5: eine Frontansicht des Halterahmens nach den vorhergehenden Figuren im montierten Zustand;
- Fig. 6: eine Draufsicht des Halterahmens nach den vorhergehenden Figuren im montierten Zustand;
- Fig. 7a: eine Schnittdarstellung entlang der Schnittlinie A-A der Figur 6; und
- Fig. 7b: eine Schnittdarstellung entlang der Schnittlinie B-B der Figur 6.

### BESCHREIBUNG BEVORZUGTER AUSFÜHRUNGSFORMEN

In den Figuren wird ein Halterahmen 1, der für die Aufnahme von mindestens einem Steckverbinderelement 2 ausgebildet ist, bzw. ein Steckverbinder mit einem Halterahmen 1 und mindestens einem Steckverbinderelement 2, gezeigt.

Die Figur 1 zeigt den Halterahmen 1 vor der Montage. Der Halterahmen 1 gemäss der Ausführungsform umfasst genau zwei identisch zueinander ausgebildete Rahmenteile 3. Die beiden Rahmenteile 3 lassen sich dabei zum Halterahmen 1 zusammensetzen. Weiter weist jedes der Rahmenteile 3 eine erste Verbindungsstruktur 5 und eine zweite Verbindungsstruktur 6 auf. Die Verbindungsstrukturen 5, 6 sind endseitig am Rahmenteil 3 angeordnet.

Die Figur 2 zeigt den Halterahmen 1 während der Montage. Dabei wurde das mindestens eine Steckverbinderelement 2 an einem der beiden Rahmenteile 3 platziert. In einem nächsten Schritt wird das andere der beiden Rahmenteile 3 montiert. Dabei sind die erste Verbindungsstruktur 5 des einen Rahmenteils 3 und die zweite Verbindungsstruktur 6 des anderen Rahmenteils 3 zur Verbindung der beiden Rahmenteile 3 miteinander in einen Eingriff bringbar.

Jedes der Rahmenteile 3 weist mindestens eine Lagerstruktur 4 für die Lagerung des mindestens einen Steckverbinderelements 2 auf. Die Lagerstruktur 4 hier ist eine Ausnehmung 21, welche sich in das Rahmenteil 3 hinein erstreckt. Das Steckverbinderelement weist eine Erhebung 22 auf, welche in die Ausnehmung 21 eingreift.

Ausgehend von der Position in der Figur 2 werden die beiden Rahmenteile 3 in Richtung des Pfeils P relativ zueinander verschoben, bis die Verbindungsstrukturen 5, 6 ineinander eingreifen. Für den einfacheren Eingriff können die Verbindungsstrukturen 5, 6 Anschrägungen 26 aufweisen.

In den Figuren 3 bis 7a wird der montierte Halterahmen 1 bzw. der montierte Steckverbinder gezeigt. Im zusammengesetzten Zustand bilden die beiden Rahmenteile eine Aufnahmeraum 7 für das mindestens eine Steckverbinderelement 2. Das mindestens eine Steckverbinderelement 2 liegt teilweise oder ganz im Aufnahmeraum 7. Hier ragt das mindestens eine Steckverbinderelement 2 aus dem Aufnameraum 7 beidseitig heraus. Eine bündige oder versenkte Anordnung wäre auch denkbar.

Von der gezeigten Ausführungsform ist ersichtlich, dass der Halterahmen 1 ausschliesslich aus den beiden Rahmenteilen 3 bereitgestellt wird. Das heisst, es sind keine weiteren Elemente nötig, um den Halterahmen 1 zu bilden. Die beiden Rahmenteil 3 sind identisch zueinander ausgebildet. In einer entsprechenden Orientierung zueinander lassen sich die beiden Rahmenteile 3 miteinander verbinden. Insbesondere sind die beiden Rahmenteile 3 derart ausgebildet, dass die beiden Rahmenteile 3 hermaphroditisch zum Halterahmen 1 zusammenfügbar sind.

Die beiden Rahmenteile 3 sind derart ausgebildet, dass diese in einer relativen Winkelorientierung von vorzugsweise 180° um eine Schwenkachse S zueinander zusammenfügbar sind. Die Schwenkachse S ist in der Figur 1 und in der Figur 3 eingezeichnet. Die Schwenkachse S verläuft sich durch den Mittelpunkt M der beiden Rahmenteile 3 und rechtwinklig zu einer Ebene, die durch die Vorderkante 8 der Rahmenteile 3 aufgespannt wird, verläuft.

Jedes Rahmenteil 3 weist einen ersten Rahmensteg 15 und einen zweiten Rahmensteg 16 auf. Die beiden Rahmenstege 15, 16 verlaufen in einem Winkel α, alpha winklig geneigt zueinander. Der Winkel α, alpha ist vorzugsweise 90°. Die beiden Rahmenstege bilden die Form eines "L" bzw. sind L-förmig ausgebildet. Der erste Rahmensteg 15 ist hier länger als der zweite Rahmensteg 16 ausgebildet. Die Rahmenstege 15, 16 begrenzen der Aufnahmeraum 7.

Die erste Verbindungsstruktur 5 ist am freien Ende 17 des ersten Rahmenstegs 15 angeordnet und die zweite Verbindungsstruktur 6 ist am freien Ende 18 des zweiten Rahmenstegs 15 angeordnet.

Einer der Rahmenstege, hier der zweite Rahmensteg 16, weist ein vom Rahmensteg 16 abragenden Flanschabschnitt 19 auf. Der Flanschabschnitt 19 weist Eingriffstrukturen 25 aufweist. Die Eingriffsstrukturen 25 dienen der Aufnahme von Positionierungselemente zur Verbindung von zwei Steckverbindern, die den erfindungsgemässen Halterahmen umfassen.

Die beiden Rahmenteile 3 bilden hier jeweils einen Halbrahmen, wobei die Trennebene des Halbrahmens durch zwei bezüglich des Aufnahmeraums 7 diametral gegenübereinander liegende Kanten sich erstreckt. Das heisst, dass jedes Rahmenteil 3 für sich alleine keinen Rahmen definiert, sondern lediglich einen Teil des Rahmens und dass der Halterahmen erst dann entsteht, wenn die beiden Rahmenteile 3 zusammengesetzt sind. Die Trennebene ist in der Figur 3 durch einen Linie T symbolisiert, wobei die Trennebene durch die Linie T und die Schwenkachse S aufgespannt wird. Bei der Trennebene handelt es sich nicht um eine messerscharfe Ebene, welche die beiden Rahmenteile 3 genau an der Trennebene teilt, sondern es erstrecken sich Teile der Verbindungsstrukturen 5, 6 des jeweiligen Rahmenteiles auf die andere Seite der Trennebene.

Die Verbindungsstrukturen 5, 6 liegen dabei in zwei bezüglich des Aufnahmeraums 7 diametral gegenübereinander liegenden Eckbereichen 23.

In der gezeigten Ausführungsform ist die erste Verbindungsstruktur 5 unterschiedlich zur zweiten Verbindungsstruktur 6 ausgebildet. Die Verbindungsstrukturen 5, 6 sind derart ausgebildet, dass zwischen der ersten Verbindungsstruktur 5 eines der genannten Rahmenteile 3 und der zweiten Verbindungsstruktur 6 eines anderen der genannten Rahmenteils 3 eine formschlüssige und/oder eine kraftschlüssige Verbindung bereitstellbar ist. Wie weiter unten ausgeführt wird, handelt es sich hier um eine Rastverbindung. Die Verbindungsstrukturen 5, 6 sind in der gezeigten Ausführungsform weiter derart ausgebildet sind, dass ausschliesslich die Verbindungsstrukturen 5, 6 als solche die Verbindung zwischen den beiden Rahmenteilen 3 bereitstellen. Das heisst, es sind keine weiteren Elemente, wie Schrauben und dergleichen, nötig und die Verbindung herzustellen.

In der gezeigten Ausführungsform ist mindestens eine der beiden Verbindungsstrukturen 5 elastisch federnd ausgebildet und die andere der beiden Verbindungsstrukturen 6 ist starr ausgebildet.

In der gezeigten Ausführungsform weist die erste Verbindungsstruktur 5 eine erste Raststruktur 9 und die zweite Verbindungsstruktur 6 weist eine zweite Raststruktur 10 auf, wobei im verbundenen Zustand die erste Raststruktur 9 mit der zweiten Raststruktur 10 verrastet ist. Die erste Raststruktur 9 weist mindestens eine, hier zwei, Rastlaschen 11 auf. Die Rastlasche 11 ist elastisch gefederte Rastlasche ausgebildet 11. Die zweite Raststruktur 10 weist mindestens eine, hier zwei Rastaufnahmen, 12 auf, in welche die Rastlasche 11 verrastend eingreift. Die Rastaufnahme 12 ist als starre Rastaufnahme ausgebildet.

Die beiden Rastlaschen 11 liegen beabstandet zueinander. Ebenfalls liegen die beiden Rastaufnahmen 12 beabstandet zueinander. Im verbundenen Zustand liegen die Rastaufnahmen 12 zwischen den Rastlaschen 11 und jede der Rastlaschen 11 greift in die zugeordnete Rastaufnahme 12 verrastend ein.

Die Rastlaschen 11 und die Rastaufnahmen 12 greifen in der gezeigten Ausführungsform wie folgt ineinander. Die Rastlasche 11 greift derart in die Rastaufnahme 12 ein, dass die Rastlasche 11 bezüglich einer Bewegung in eine erste Richtung R1 fest in der Rastaufnahme 12 liegt. Weiter umgreifen die mindestens zwei Rastlaschen 11 die mindestens zwei Rastaufnahmen 12 derart, dass die beiden Rastlaschen 11 bezüglich einer Bewegung in eine zweite Richtung R2 fest in den beiden Rastlaschen 11 liegen. Die zweite Richtung R2 verläuft rechtwinklig zur ersten Richtung R1. Bezüglich einer dritten Richtung R3, welche rechtwinklig zur ersten Richtung R1 und zur zweiten Richtung R2 verläuft, hintergreift die mindestens eine Rastlasche 11 die mindestens eine Rastaufnahme 12. Das Hintergreifen der Rastaufnahme 12 durch die Rastlasche 11 in die dritte Richtung R3 wird in den Figuren 4 und 7b gezeigt. Die Rastlasche 11 kommt nur in Kontakt mit einer vom Aufnahmerahm 7 abgewandeten Fläche. Das heisst, es gibt in Richtung der dritten Richtung R3 ein leichtes Spiel zwischen der Rastlasche 11 und der Rastaufnahme 12. Diese Spiel kann im montierten Zustand nahezu oder ganz aufgehoben werden, wenn die eingesetzten Steckverbinderelemente in der dritten Richtung R3 gesehen bezüglich der Ausdehnung des Aufnahmeraums 7 in der dritten Richtung R3 ein Untermass oder ein Übermass aufweisen. Bei einem Untermass entsteht ein leichtes Spiel im Hintergriff und bei einem Übermass wird das Spiel im Hintergriff gänzlich aufgehoben.

In der gezeigten Ausführungsform weist jedes der Rahmenelemente 3 eine Anschlagsfläche 20 auf, welche derart orientiert ist, dass die Steckverbinderelemente 2 durch das besagte Hintergreifen der Rastlasche 11 und durch den Kontakt mit dem Anschlagsflächen 20 im Innenraum geklemmt bzw. mit Spiel festgelegt sind,

Die mindestens eine Rastlasche 11 weist ein festes Ende 13 und ein freies Ende 14 auf. Mit dem festen Ende 13 ist die mindestens eine Rastlasche 11 am besagten Rahmenteil 3 angeformt. Das freie Ende 14 ragt dabei vom Rahmenteil 3 ab. Weiter weist das Rahmenteil 3 einen Fortsatz 24 auf, welcher vom Rahmenteil 3 absteht. Der Fortsatz 24 verläuft beabstandet zur Rastlasche 11 und steht in der gleichen Richtung wie die Rastlasche 3 vom Rahmenteil 3 ab.

Die folgenden Erläuterung betreffen die oben beschriebene Rastlasche 11 und die Rastausnehmungen sowie alternative Anordnungen der Verbindungsstukturen 5, 6.

Vorzugsweise sind die Verbindungsstrukturen 5, 6 für den Eingriff ineinander bezüglich einer ersten Richtung R1 so ausgebildet,
- dass die erste Verbindungsstruktur 5 eine erste Aussenfläche 5-1 und eine parallel und beabstandet dazu verlaufende zweite Aussenfläche 5-2 aufweist, und
- dass die zweite Verbindungsstruktur 6 eine erste Innenfläche 6-1 und eine parallel und beabstandet dazu zweite Innenfläche 6-2 aufweist, wobei im verbundenen Zustand die erste Aussenfläche 5-1 in Kontakt mit der ersten Innenfläche 6-1 und die zweite Aussenfläche 5-2 in Kontakt mit der zweiten Innenfläche 6-2 bringbar ist.

Vorzugsweise sind die Verbindungsstrukturen 5, 6 für den Eingriff ineinander bezüglich einer zweiten Richtung R2, welche rechtwinklig zur ersten Richtung R1 verläuft, so ausgebildet,
- dass die erste Verbindungsstruktur 5 eine dritte Innenfläche 5-3 und eine parallel und beabstandet dazu verlaufende vierte Innenfläche 5-4 aufweist, und
- die zweite Verbindungsstruktur 6 eine dritte Aussenfläche 6-3 und eine parallel und beabstandet dazu verlaufende vierte Innenfläche 6-4 aufweist, wobei die dritte Innenfläche 5-3 in Kontakt mit der dritten Aussenfläche 6-3 und die vierte Innenfläche 5-4 in Kontakt mit der vierten Aussenfläche 6-4 bringbar ist.

Vorzugsweise sind die Verbindungsstrukturen 5, 6 für den Eingriff ineinander bezüglich einer zweiten Richtung R2, welche rechtwinklig zu der ersten Richtung R1 und zu der zweiten Richtung R2 verläuft, so ausgebildet,
- dass die erste Verbindungsstruktur 5 eine fünfte Innenfläche 5-5, und
- die zweite Verbindungsstruktur 6 eine fünfte Aussenfläche 6-5 aufweist, wobei die fünfte Innenfläche 5-5 in Kontakt mit der fünften Aussenfläche 6-5 bringbar ist.

In einer anderen Ausführungsform, welche in den Figuren nicht gezeigt ist, weist Halterahmen 1 mindestens zwei Rahmenteile 3 auf. Mindestens zwei der Rahmenteile 3, die einander bezüglich des Aufnahmeraums gegenüberliegen, weisen dabei mindestens eine Lagerstruktur 4 für die Lagerung des mindestens einen Steckverbinderelements 2. Jedes der Rahmenteile 3 weist eine erste Verbindungsstruktur 5 und eine zweite Verbindungsstruktur 6 auf, wobei die erste Verbindungsstruktur 5 von einem Rahmenteil 3 und die zweite Verbindungsstruktur 6 eines anderen Rahmenteils 3 zur Verbindung der beiden Rahmenteile 3 miteinander in einen Eingriff bringbar sind. Im verbundenen Zustand stellen die Rahmenteile 3 einen Aufnahmeraum 7 für das mindestens eine Steckverbinderelement 2 bereit. Die erste Verbindungsstruktur 5 und die zweite Verbindungsstruktur 6 sind vorzugsweise gemäss der in den Figuren gezeigten und oben beschriebenen ersten bzw. zweiten Verbindungsstruktur ausgebildet.

**BEZUGSZEICHENLISTE**

| | | | |
|---|---|---|---|
| 1 | Halterahmen | 22 | Erhebung |
| 2 | Steckverbinderelement | 23 | Eckbereich |
| 3 | Rahmenteil | 24 | Fortsatz |
| 4 | Lagerstruktur | 25 | Eingriffsstruktur |
| 5 | erste Verbindungsstruktur | 26 | Anschrägung |
| 5-1 | erste Aussenfläche | | |
| 5-2 | zweite Aussenfläche | M | Mittelpunkt |
| 5-3 | dritte Innenfläche | S | Schwenkachse |
| 5-4 | vierte Innenfläche | T | Linie |
| 5-5 | fünfte Innenfläche | R1 | erste Richtung |
| 6 | zweite Verbindungsstruktur | R2 | zweite Richtung |
| 6-1 | erste Innenfläche | R3 | dritte Richtung |
| 6-2 | zweite Innenfläche | P | Pfeil |
| 6-3 | dritte Aussenfläche | | |
| 6-4 | vierte Innenfläche | | |
| 6-5 | fünfte Aussenfläche | | |
| 7 | Aufnahmeraum | | |
| 8 | Vorderkante | | |
| 9 | erste Raststruktur | | |
| 10 | zweite Raststruktur | | |
| 11 | Rastlasche | | |
| 12 | Rastaufnahme | | |
| 13 | festes Ende Rastlasche | | |
| 14 | freies Ende Rastlasche | | |
| 15 | erster Rahmensteg | | |
| 16 | zweiter Rahmensteg | | |
| 17 | freies Ende erster | | |
| | Rahmensteg | | |
| 18 | freies Ende zweiter | | |
| | Rahmensteg | | |
| 19 | Flanschabschnitt | | |
| 20 | Anschlagsfläche | | |
| 21 | Ausnehmung | | |

## Patentansprüche

1. Halterahmen (1), der für die Aufnahme von mindestens einem Steckverbinderelement (2) ausgebildet ist,
wobei der Halterahmen (1) genau zwei identisch zueinander ausgebildete Rahmenteile (3) umfasst,
wobei jedes der Rahmenteile (3) mindestens eine Lagerstruktur (4) für die Lagerung des mindestens einen Steckverbinderelements (2) aufweist,
wobei jedes der Rahmenteile (3) eine erste Verbindungsstruktur (5) und eine zweite Verbindungsstruktur (6) aufweist, wobei die erste Verbindungsstruktur (5) des einen Rahmenteils (3) und die zweite Verbindungsstruktur (6) des anderen Rahmenteils (3) zur Verbindung der beiden Rahmenteile (3) miteinander in einen Eingriff bringbar sind, und
wobei im verbundenen Zustand die beiden Rahmenteile (3) einen Aufnahmeraum (7) für das mindestens eine Steckverbinderelement (2) bereitstellen.

2. Halterahmen (1) nach Anspruch 1, **dadurch gekennzeichnet, dass** der Halterahmen (1) ausschliesslich aus den beiden Rahmenteilen (3) bereitgestellt wird; und/oder
dass die Rahmenteile (3) identisch zueinander ausgebildet sind, derart dass diese beiden Rahmenteile (3) zum Halterahmen (1) zusammenfügbar sind bzw. derart dass diese beiden Rahmenteile (3) hermaphroditisch zum Halterahmen (1) zusammenfügbar sind.

3. Halterahmen (1), der für die Aufnahme von mindestens einen Steckverbinderelement (2) ausgebildet ist,
wobei der Halterahmen (1) mindestens zwei Rahmenteile (3) umfasst,
wobei mindestens zwei der genannten Rahmenteile (3), die einander gegenüberliegen, mindestens eine Lagerstruktur (4) für die Lagerung des mindestens einen Steckverbinderelements (2) aufweisen,
wobei jedes der Rahmenteile (3) eine erste Verbindungsstruktur (5) und eine zweite Verbindungsstruktur (6) aufweist, wobei die erste Verbindungsstruktur (5) von einem Rahmenteil (3) und die zweite Verbindungsstruktur (6) eines anderen Rahmenteils (3) zur Verbindung der beiden Rahmenteile (3) miteinander in einen Eingriff bringbar sind, und
wobei im verbundenen Zustand die Rahmenteile (3) einen Aufnahmeraum (7) für das mindestens eine Steckverbinderelement (2) bereitstellen.

4. Halterahmen (1) nach einem der vorhergehenden Ansprüche, **dadurch gekennzeichnet, dass** die beiden Rahmenteile (3) derart ausgebildet sind, dass diese in einer relativen Winkelorientierung von vorzugsweise 180° um eine Schwenkachse (S) zueinander zusammenfügbar sind, wobei die Schwenkachse (S) durch den Mittelpunkt (M) der beiden Rahmenteile (3) und rechtwinklig zu einer Ebene, die durch die Vorderkante (8) der Rahmenteile (3) aufgespannt wird, verläuft.

5. Halterahmen (1) nach einem der vorhergehenden Ansprüche, **dadurch gekennzeichnet, dass** die erste Verbindungsstruktur (5) unterschiedlich zur zweiten Verbindungsstruktur (6) ausgebildet ist; oder dass die erste Verbindungsstruktur (5) identisch zur zweiten Verbindungsstruktur (6) ausgebildet ist.

6. Halterahmen (1) nach einem der vorhergehenden Ansprüche, **dadurch gekennzeichnet,**
**dass** die Verbindungsstrukturen (5, 6) derart ausgebildet sind, dass zwischen der ersten Verbindungsstruktur (5) eines der genannten Rahmenteile (3) und der zweiten Verbindungsstruktur (6) eines anderen der genannten Rahmenteils (3) eine formschlüssige und/oder eine kraftschlüssige Verbindung bereitstellbar ist; und/oder
**dass** die Verbindungsstrukturen (5, 6) derart ausgebildet sind, dass ausschliesslich die Verbindungsstrukturen (5, 6) als solche die Verbindung zwischen den beiden Rahmenteilen bereitstellen; und/oder
**dass** eine der beiden Verbindungsstrukturen (5) elastisch federnd ausgebildet ist und die andere der beiden Verbindungsstrukturen (6) starr ausgebildet ist; oder dass beide Verbindungsstrukturen (5, 6) elastisch federnd ausgebildet sind; und/oder
**dass** die Verbindungsstrukturen (5, 6) in zwei bezüglich des Aufnahmeraums (7) diametral gegenübereinander liegenden Eckbereichen (23) angeordnet sind.

7. Halterahmen (1) nach einem der vorhergehenden Ansprüche, **dadurch gekennzeichnet, dass** die erste Verbindungsstruktur (5) eine erste Raststruktur (9) und die zweite Verbindungsstruktur (6) eine zweite Raststruktur (10) aufweist, wobei im verbundenen Zustand die erste Raststruktur (9) mit der zweiten Raststruktur (10) verrastet ist.

8. Halterahmen (1) nach Anspruch 7, **dadurch gekennzeichnet, dass** die erste Raststruktur (9) mindestens eine Rastlasche (11) aufweist und dass die zweite Raststruktur (10) mindestens eine Rastaufnahme (12) aufweist, in welche die Rastlasche (11) verrastend eingreift.

9. Halterahmen (1) nach Anspruch 7, **dadurch gekennzeichnet, dass** die erste Raststruktur (9) zwei, insbesondere genau zwei, Rastlaschen (11) aufweist, welche beabstandet zueinander liegen, und dass die zweite Raststruktur (10) zwei, insbesondere genau zwei, Rastaufnahmen (12) aufweist, wobei im verbundenen Zustand die Rastaufnahmen (12) zwischen den Rastlaschen (11) liegen und wobei jede der Rastlaschen (11) in die zugeordnete Rastaufnahme (12) verrastend eingreift.

10. Halterahmen (1) nach einem der Ansprüche 8 oder 9, **dadurch gekennzeichnet, dass** die Rastlasche (11) derart in die Rastaufnahme (12) eingreift, dass die Rastlasche (11) bezüglich einer Bewegung in eine erste Richtung (R1) fest in der Rastaufnahme (12) liegt.

11. Halterahmen (1) nach Anspruch 9, **dadurch gekennzeichnet, dass** die mindestens zwei Rastlaschen (11) die mindestens zwei Rastaufnahmen (12) derart umgreifen, dass die beiden Rastlaschen (11) bezüglich einer Bewegung in eine zweite Richtung (R2) fest in den beiden Rastlaschen (11) liegen.

12. Halterahmen (1) nach einem der Ansprüche 8 bis 11, **dadurch gekennzeichnet, dass** die mindestens eine Rastlasche (11) bezüglich einer Verrastung in eine dritte Richtung (R3), die mindestens eine Rastaufnahme (12) hintergreift, wobei vorzugsweise jedes der Rahmenelemente (3) eine Anschlagsfläche (20) aufweist, welche derart orientiert ist, dass die Steckverbinderelemente durch das besagte Hintergreifen der Rastlasche und durch den Kontakt mit dem Anschlagsflächen im Innenraum geklemmt oder mit Spiel festgelegt sind.

13. Halterahmen (1) nach einem der Ansprüche 8 bis 12, **dadurch gekennzeichnet, dass** die mindestens eine Rastlasche (11) ein festes Ende (13), mit welchem die mindestens eine Rastlasche (11) am besagten Rahmenteil (3) angeformt ist, und ein freies Ende (14), welches gegenüber dem festen Ende (13) liegt, aufweist, wobei vom besagten Rahmenteil (3) ein Fortsatz (24) absteht, welcher Fortsatz (24) beabstandet zur Rastlasche (3) und in der gleichen Richtung wie die Rastlasche (3) verläuft.

14. Halterahmen (1) nach einem der vorhergehenden Ansprüche, **dadurch gekennzeichnet,**
**dass** für den Eingriff der beiden Verbindungsstukturen (5, 6) ineinander bezüglich einer ersten Richtung (R1)
- die erste Verbindungsstruktur (5) eine erste Aussenfläche (5-1) und eine parallel und beabstandet dazu verlaufende zweite Aussenfläche (5-2) aufweist, und
- die zweite Verbindungsstruktur (6) eine erste Innenfläche (6-1) und eine parallel und beabstandet dazu zweite Innenfläche (6-2) aufweist, wobei im verbundenen Zustand die erste Aussenfläche (5-1) in Kontakt mit der ersten Innenfläche (6-1) und die zweite Aussenfläche (5-2) in Kontakt mit der zweiten Innenfläche (6-2) bringbar ist; und/oder
**dass** für den Eingriff der beiden Verbindungsstukturen (5, 6) ineinander bezüglich einer zweiten Richtung (R2), welche rechtwinklig zur ersten Richtung (R1) verläuft,
- die erste Verbindungsstruktur (5) eine dritte Innenfläche (5-3) und eine parallel und beabstandet dazu verlaufende vierte Innenfläche (5-4) aufweist, und
- die zweite Verbindungsstruktur (6) eine dritte Aussenfläche (6-3) und eine parallel und beabstandet dazu verlaufende vierte Innenfläche (6-4) aufweist, wobei die dritte Innenfläche (5-3) in Kontakt mit der dritten Aussenfläche (6-3) und die vierte Innenfläche (5-4) in Kontakt mit der vierten Aussenfläche (6-4) bringbar ist; und/oder
**dass** für den Eingriff der beiden Verbindungsstukturen (5, 6) ineinander bezüglich einer dritten Richtung (R3), welche rechtwinklig zu der ersten Richtung (R1) und zu der zweiten Richtung (R2) verläuft,
- die erste Verbindungsstruktur (5) eine fünfte Innenfläche (5-5), und
- die zweite Verbindungsstruktur (6) eine fünfte Aussenfläche (6-5) aufweist, wobei die fünfte Innenfläche (5-5) in Kontakt mit der fünften Aussenfläche (6-5) bringbar ist.

15. Halterahmen (1) nach einem der vorhergehenden Ansprüche, **dadurch gekennzeichnet, dass** jedes Rahmenteil (3) einen ersten Rahmensteg (15) und einen zweiten Rahmensteg (16), der in einem Winkel (α, alpha) winklig geneigt zum ersten Rahmensteg (15) verläuft, aufweist, wobei der Winkel (α, alpha) vorzugsweise 90° ist.

16. Halterahmen (1) nach Anspruch 15, **dadurch gekennzeichnet,**
**dass** die erste Verbindungsstruktur (5) am freien Ende (17) des ersten Rahmenstegs (15) angeordnet ist; und/oder
**dass** die zweite Verbindungsstruktur (6) am freien Ende (18) des zweiten Rahmenstegs (15) angeordnet ist; und/oder
**dass** der erste Rahmensteg (15) länger als oder kürzer als oder gleich lang wie der zweite Rahmensteg (16) ausgebildet ist; und/oder
**dass** einer der Rahmenstege (15, 16) ein vom Rahmensteg (16) abragenden Flanschabschnitt (19) aufweist, wobei der Flanschabschnitt (19) Eingriffstrukturen aufweist.

17. Elektrischer Steckverbinder umfassend einen Halterahmen nach einem der vorhergehenden Ansprüche und mindestens ein in den genannten Lagerstrukturen gelagertes Steckverbinderelement.

18. Elektrischer Steckverbinder nach Anspruch 17, **dadurch gekennzeichnet, dass** die Lagerstruktur (4) mindestens eine Ausnehmung (21) ist, die sich von der Seite des Aufnahmeraums (7) in das Rahmenteil (3) hinein erstreckt und dass das Steckverbinderelement (2) mindestens eine Erhebung (22) aufweist, welche in die mindestens eine Ausnehmung (21) eingreift; oder
dass die Lagerstruktur (4) mindestens eine Erhebung ist, die sich von der Seite des Aufnahmeraums (7) vom Rahmenteil (3) weg erstreckt und dass das Steckverbinderelement (2) mindestens eine Ausnehmung aufweist, in welche die mindestens eine Erhebung (22) eingreift; oder
dass die Lagerstruktur (4) mindestens eine Ausnehmung ist, welche sich von ausserhalb des Aufnahmeraums (7) in das Rahmenteil (3) hinein erstreckt, und dass das Steckverbinderelement (2) mindestens einen Federarm mit einer Erhebung aufweist, welche in die mindestens eine Ausnehmung eingreift; oder
die Lagerstruktur (4) mindestens eine Erhebung ist, welche sich von ausserhalb des Aufnahmeraums (7) vom Rahmenteil (3) weg erstreckt, und dass das Steckverbinderelement (2) mindestens einen Federarm mit einer Ausnehmung aufweist, in welche die mindestens eine Erhebung eingreift.
